# EUROPÄISCHE PATENTSCHRIFT

(11) **EP 1 623 392 B1**
(45) Veröffentlichungstag und Bekanntmachung des Hinweises auf die Patenterteilung: **12.05.2010**
(21) Anmeldenummer: 04728168.8
(22) Anmeldetag: 19.04.2004
(51) Int. Cl.: G07C 7/00

(54) **BEDIENEINRICHTUNG**
OPERATING DEVICE
DISPOSITIF DE COMMANDE

(30) Priorität: 12.05.2003 DE 10321230
(43) Veröffentlichungstag der Anmeldung: 08.02.2006
(73) Patentinhaber: Continental Automotive GmbH, 30165 Hannover (DE)
(72) Erfinder: HÜGLE, Axel, 78120 Furtwangen (DE); PAUCKER, Jürgen, 78048 Villingen-Schwenningen (DE)
(86) Internationale Anmeldenummer: PCT/EP2004/004151
(87) Internationale Veröffentlichungsnummer: WO 2004/100079

(56) Entgegenhaltungen:
- EP-A- 0 572 860
- EP-A- 0 899 758
- DE-A- 19 622 376
- US-A- 2 355 303
- US-A- 4 355 211
- US-A- 4 592 144
- US-A- 5 172 805
- PATENT ABSTRACTS OF JAPAN Bd. 2003, Nr. 03, 5. Mai 2003 (2003-05-05) -& JP 2002 343191 A (AMANO CORP), 29. November 2002 (2002-11-29)
- BEITZ W.; KÜTTNER K.-H.: 'Dubbel - Taschenbuch für den Maschinenbau', 1987, SPRINGER VERLAG, BERLIN HEIDELBERG NEW YORK LONDON PARIS TOKYO, ISBN 3-540-18009-5 * page F26 - page F27 *

## Beschreibung

Die Erfindung betrifft eine Bedieneinrichtung nach dem Oberbegriff des Anspruchs 1.

Seit der Existenz komplex arbeitender Vorrichtungen sind Bedienelemente zur steuerung der Punktionen der Vorrichtungen bekannt. Als Schnittetelle zwischen dem Benutzer und der Vorrichtung werden an Bedienelemente hohe Anforderungen gestellt, hinsichtlich der Toleranz gegenüber ungünstiger Bedienungsmotorik des Benutzers, der Robustheit und insbesondere hinsichtlich des Bedienungskomforts. Bei den gattungsgemäß mechanischen Bedienelementen kann vorteilhaft die bei der Betätigung durch die Benutzer aufgewendete Kraft ohne zusätzliche Hilfsenergie oder Kraftunterstützung zur Herbei führung der mittels des Bedienelements zu steuernden Funktion genutzt werden. Hierzu bedarf es meist eines Getriebes, welches die in der Regel für den gewünschten Erfolg ungeeignete Konstellation aus Kraft und Weg der Betätigung den Bedienetalements in eine funktionsgerechte Kinetik umsetzt. Ein typisches Anwendungsbeispiel hierfür ist die Entriegelungstaste der Druckerschublade eines Fahrtenschreibers für Nutzfahrzeuge. Stets vor große Herausforderungen wird die Konstruktion gestellt, wenn die Vorteile einer mechanischen Bedieneinrichtung mit Schmutzbeständigkeit und Spritzwasserbeständigkeit im Bereich des Bedienelements kombiniert werden sollen. Zu diesem Zweck bedient man sich in der Regel einer aufwendigen Anordnung von Dichtungen oder eines die Bewegung des Bedienelements kompensierenden Faltenbalgs, der den Bewegungespalt des Bedienelements abdichtet. Neben den schwerwiegenden Kostennachteilen der bisherigen Lösungen ist auch die Montage der Dichtungen oder Faltenbälge äußerst aufwendig und fehleranfällig. Die unter elastischer Verformung dichtenden Bauelemente unterliegen zudem einem schnellen Verschleiß und beeinträchtigen außerdem die Funktion der Bedieneinrichtung aufgrund der in der Regel ungewollten, durch Reibungskräfte verursachten Dämpfung der Bewegung des Bedienelements. Verschlissene Bauteile bisheriger Lösungen haben darüber hinaus die ungünstige Bigenschaft, dass die Fehlfunktion dem Benutzer nicht sogleich auffällt, sondern nur mittels eines aufwendigen Dichtigkeitsteste festgestellt werden kann. So führt eine defekte Dichtung häufig zur Zerstörung des gesamten Gerätes, weil die zu schützenden Bauteile mit beschädigendem Schmutz oder Feuchtigkeit in Kontakt kommen.

US 2 355 303 A offenbart eine Abdichtung eines Bedienelementes gegenüber einem Gehäuse. Das Bedienelement hat an seinem in das Gehäuse hineinragenden Ende einen umlaufenden Bund und eine Scheibe. Die Abdichtung zwischen dem Bedienelement und dem Gehäuse erfolgt mittels eines ringförmigen Dichtelementes.

Aus US 4 355 211 A ist eine Drucktastenanordnung mit einem Ansätze aufweisenden plattenförmigen Element und mit Bunde aufweisenden Tasten bekannt. Die Tasten sind in Öffnungen des plattenförmigen Elementes angeordnet.

Ausgehend von den Problemen und Nachteilen des Standes der Technik liegt der Erfindung die Aufgabe zugrunde, eine Bedieneinrichtung zu schaffen, die bei niedrigen Kosten, hohem Bedienungskomfort eine gute Funktionseicherheit leistet und die gegenüber der Umgebung mit den umliegenden Komponenten dicht abschließt.

Erfindungsgemäß wird die Aufgabe durch eine Bedieneirichtung der vorgenannten Art mit den zusätzlichen Merkmalen des kennzeichnenden Teils des Anspruchs 1 gelöst.

Ein entscheidender Vorteil der erfindungsgemäßen Bedieneinrichtung liegt in der Vorspannung der aneinander liegenden Anlageflächen dea Bedienelements und derjenigen, die die Ausnehmung an dem Frontelement umgibt mittels des elastischen Elemente, so dass eine dauerhaft definierte Flächenpressung zwischen den beiden Anlageflächen konstruktiv eingestellt werden kann. Da sich ein etwaiger Verschleiß an den Anlageflächen auch bei ungünstiger Werkstoffwahl stets in einem Ausmaß bewegt, welches problemlos eine Kompensation mittels des elastischen Elements ohne nennenswerten Vorspannungskraftverlust möglich ist, ist auch die Dichtheit der Anordnung dauerhaft gewährleistet. Verglichen mit der im Stand der Technik üblichen Verwendung von radial dichtenden Ringdichtungen trennt die Erfindung vorteilhaft die Vorspannungsfunktion von der Dichtungsfunktion, so dass nicht mehr die elastische Verformung des Dichtelements auch die Anpresskraft der Dichtung bereitstellt. Aufgrund der in der Regel kleinformatigen Bauweise der Dichtungen kann bei herkömmlicher Anordnung keine dauerhaft konstante Flächenpressung an der Dichtung gewährleistet werden. Vorteilhaft ermöglicht die erfindungsgemäße Anordnung auch ein Fortlassen einer elastischen Dichtung, so dass eine nahezu völlig verschleißfreie Dichtung aus Flächen mittlerer bis hoher Oberflächengüte bei weitestgehend nicht elastischem Werkstoff die gewünschte Dichtwirkung herbeiführt. Zweckmäßig verzichtet die Erfindung auf einen Dichteffekt bei Betätigung des Bedienelements der Bedieneinrichtung, da in dem bevorzugten Anwendungsfall zur Entriegelung einer Verriegelungseinheit einer Medieneinheit eines Druckers in einem Gehäuse eines Fahrtenschreibers die Dichtheitsanforderung regelmäßig nur bei nicht betätigtem Bedienelement vorliegt. Auch bei Verwendung einer Dichtung, zwischen den sich gegenüberliegenden Anlageflächen beeinträchtigt ein Verschleiß der gegebenenfalls elastischen Dichtung die Dichtfunktion zunächst nicht, da eine stets gleich bleibende Flächenpressung gewährleistet ist. Ein weiterer Vorteil der erfindungsgemäßen Anordnung liegt in der Freiheit der Bewegung des Bedienelements von Reibungskräften aus einer Dichtungsanordnung.

Ein weiterer entscheidender Vorteil der beanspruchten Bedieneinrichtung liegt darin , dass das Bedienelement zweckmäßig mindestens einen Niederhalter aufweist, welcher formschlüssig mit einem rückseitig des Frontelements angeordneten Niederhalterelement in der Weise zusammenwirkt, dass bei Abwesenheit des Frontelements die Rückstellkraft aus dem elastischen Element an dem Bedienelement mittels des Niederhaltes von dem Niederhalteelement aufgenommen wird. Der Mehrwert dieser Anordnung liegt in der Entkopplung der Montageschritte des Fügens des Bedienelements und des Anbringens des Frontelements voneinander. Das Niederhalteelement sichert im Zusammenwirken mit dem Niederhalter das Bedienelement in der vorgespannten Lage. Das Niederhalteelement kann ein separates Bauteil, vorzugsweise in Form einer ebenen Platte sein, die mit einer Aussparung für das Bedienelement versehen ist, wahlweise aber auch Bestandteil eines Trägers sein, an welchem das Frontelement befestigt ist.

Eine vorteilhafte Weiterbildung der Erfindung sieht vor, dass die erste Anlagefläche auf der Rückseite des Frontelements angeordnet ist. In entsprechender Ausbildung ist das Bedien- element von einer zu der ersten Anlagefläche korrespondierenden zweiten Anlagefläche umfänglich umgeben, wobei diese Anlagefläche einerseits die Dichtfunktion erfüllt und andererseits als Rückhalter oder Niederhalter bzw. Anschlag für das Bedienelement fungiert.

Mit Vorteil ist die Form des Bedienelements mit derjenigen der Ausnehmung so abgestimmt, dass das Bedienelement in der Ausnehmung in dem Frontelement geführt bewegbar ist. Die konkrete Ausgestaltung des Bedienelements als Druckknopf ist sinnvoll, wenn das Bedienelement in der Ausnehmung mittels einer ersten Konturierung der Ausnehmung und einer dieser zugeordneten zweiten Konturierung des Bedienelements gegen Verdrehen gesichert ist.

Ähnlich zweckmäßig ist eine Ausbildung des Bedienelements mit einer sich rückseitig erstreckenden ersten Führung, welche mit einer entsprechenden zweiten Führung zusammenwirkt. Hierdurch kann die Führungsfunktion von der Frontblende genommen werden und diese besonders flach ausgebildet sein. Zusätzlich kann diese Führung in Umfangsrichtung eine Kontur aufweisen, so dass sich das Bedienelement nicht verdrehen lässt.

Mit Vorteil können die erste und die zweite Anlagefläche jeweils konisch ausgebildet sein, so dass sich die beiden Anlageflächen bei einer Betätigung der Bedieneinrichtung zwar voneinander entfernen, jedoch weiterhin eine gewisse Radialführung gewährleistet ist. Besonders Platz sparend lässt sich das Bedienelement der Bedieneinrichtung gestalten, wenn die erste und die zweite Anlagefläche jeweils eben ausgebildet sind. Bei der ebenen Ausbildung wurde durch Versuche ermittelt, dass im Falle eines runden, als Druckknopf ausgebildeten Bedienelements von 14 mm eine Federkraft des elastischen Elements, welches vorzugsweise als Spiralfeder ausgebildet ist, von 5 N ausreichend ist, um die gewünschte Dichtigkeit zu erreichen, eine größenmäßige im Wesentlichen proportionale Skalierung würde bei gleichen Dichtigkeitsanforderungen eine Erhöhung der Federkraft entsprechend des Ausmaßes der Umfangsverlängerung des Bedienelements erfordern.

Insbesondere bei der Ausbildung des Bedienelements als Druckknopf kommen die erfindungsgemäßen Vorteile zum Tragen, weil das elastische Element derart angeordnet und ausgebildet werden kann, dass es bei Betätigung des Bedienelements eine Rückstellkraft entgegen der Betätigungsrichtung auf das Bedienelement ausübt. Auf diese Weise gelangt das Bedienelement stets bei Nicht-Betätigung an den ersten und zweiten Anlageflächen in Anlage und ist dort fest verspannt und abdichtend angeordnet.

Im Folgenden ist ein spezielles Ausführungsbeispiel zur Verdeutlichung der Erfindung unter Bezugnahme auf Zeichnungen näher beschrieben. Es zeigen:
- Fig. 1:: eine perspektivische Darstellung eines Fahrtenschreibers,
- Fig. 2:: eine perspektivische Darstellung eines Frontelements aus rückseitiger Perspektive,
- Fig. 3:: eine perspektivische Darstellung eines Bedienelements aus vorderseitiger Perspektive,
- Fig. 4:: eine perspektivische Darstellung eines Bedienelements aus rückseitiger Perspektive,
- Fig. 5:: eine perspektivische Darstellung eines Bedienelements mit anschließender getrieblicher Anordnung,
- Fig. 6, 7:: eine perspektivische Darstellung wesentlicher Bauteile eines Druckers mit einer erfindungsgemäßen Bedieneinrichtung aus der Sicht von vorne,
- Fig. 8:: die Anordnung der Fig. 7 aus der Sicht von hinten und
- Fig. 9:: eine perspektivische Darstellung eines Druckers mit erfindungsgemäßer Bedieneinrichtung bei montierter Frontblende.

Die Darstellung der Fig. 1 zeigt einen Fahrtenschreiber 2, mit einem Gehäuse 3, einem Display 4, verschiedenen Funktionstasten 5, zwei Chipkartenaufnahmeschächten 6, einer Medieneinheit 7 eines Druckers 8 mit einer erfindungsgemäßen Bedieneinrichtung 1, dessen Bedienelement 9 gemeinsam mit Funktionstasten 5 auf einem Frontelement 10 angeordnet ist. Die Bedieneinrichtung 1 dient der Entriegelung einer, die Medieneinheit 7 in dem Gehäuse 3 haltenden und ausschnittsweise in den Figuren 5 bis 8 dargestellten Verriegelungseinheit 11.

Das in Fig. 2 als Einzelteil dargestellte Frontelement 10 weist eine dem Benutzer zugewendete Vorderseite 12 und eine dem Benutzer abgewendete Rückseite 13 auf. Eine Ausnehmung 14 in dem räumlich flach gestalteten Frontelement 10 dient der Anordnung und Führung des Bedienelements 9. Die Ausnehmung 14 weist eine sich an die Ausnehmung anschließende erste zylindrische Führung 15 auf, in welcher das Bedienelement mit Radialspiel in Betätigungsrichtung 16 beweglich geführt ist. Auf der Rückseite 13 des Frontelements ist eine erste Anlagefläche 17 eben und entsprechend der zylindrischen Form der Ausnehmung 14 ringförmig ausgebildet.

Im fertig montierten Zustand dient die erste Anlagefläche 17 des Frontelements 10 dem Bedienelement 9 als Anschlag in einer Nicht-Betätigt-Stellung, indem eine ringförmig ausgebildete ebene zweite Anlagefläche 18 des in Fig. 3 als Einzelteil dargestellten Bedienelements 9 an der ersten Anlagefläche 17 des Frontelements 10 anliegt. Gleichzeitig wirken die erste Anlagefläche 17 und die zweite Anlagefläche 18 unter elastischer Vorspannung mittels eines in Fig. 5 dargestellten elastischen Elements 19 als Dichtung gegen Spritzwasser und Schmutz zusammen.

Die rückseitige Darstellung des Bedienelements 9 der Fig. 4 zeigt ein sich in Betätigungsrichtung 16 erstreckendes Führungselement 20, das eine erste Konturierung 21 in Umfangsrichtung zu der Betätigungsrichtung 16 aufweist, welche mit einer nicht dargestellten zweiten Konturierung einer entsprechenden nicht dargestellten Ausnehmung in dem Drucker 8 in der Weise zusammenwirkt, dass das Bedienelement 9 nicht verdreht werden kann. Gleichzeitig wirkt das Führungselement 20 als zusätzliche axiale Führung in Betätigungsrichtung 16, welche ein Verkippen des Bedienelements 9 verhindert und den Freiheitsgrad auf den einfachen, der translatorischen Bewegung in Betätigungsrichtung 16 begrenzt.

Die in Fig. 5 dargestellte, sich an das Bedienelement 9 anschließende getriebliche Anordnung der durch die erfindungsgemäße Bedieneinrichtung 1 betätigten Verriegelungseinheit 11 weist im Wesentlichen einen mittels eines zweiten elastischen Elements 22 gegen die Entriegelungseinrichtung verspannten Riegel 23, eine Gleitflächenführung 24 mit schrägen Gleitflächen 25, 26 und eine Schieber 27 auf. Bei Betätigung überträgt das Bedienelement 9 die Bedienkraft als translatorische Bewegung auf den Schieber 27, welcher mittels der Gleitflächenführungen 24, 25 diese Bewegung entgegen der Rückstellkraft des zweiten elastischen Elements 22 auf den Riegel 23 überträgt. Zur Entriegelung muss der Benutzer des Bedienelements 9 gegen die Rückstellkräfte des ersten elastischen Elements 19 und des zweiten elastischen Elements 22 betätigen. Da die hohen, die Dichtigkeit der Anordnung gewährleistenden Flächenpressungskräfte zwischen der ersten Anlagefläche 17 und der zweiten Anlagefläche 18 wegen der Knickgefahr nicht über den Schieber 27 auf das Bedienelement 9 übertragen werden können, ist neben dem zweiten elastischen Element 22 das erste elastische Element 19 vorgesehen. Im Rahmen der verhältnismäßig kleinen Bewegungsamplitude des Bedienelements 9 weist das erste elastische Element 19 eine im Wesentlichen konstante Rückstellkraft von etwa 5 N auf, welche der Benutzer zuzüglich der Kraft aus dem zweiten elastischen Element 22 zur Entriegelung aufbringen muss.

Im Rahmen der Montage wird zunächst das Bedienelement 9, wie in Fig. 6 dargestellt, an dem Drucker 8 angebracht, anschließend wird ein Niederhalteelement 30 mit einer zweiten Aussparung für das Bedienelement 9 über das Bedienelement 9 gelegt, welches in der zweiten Aussparung mit Spiel beweglich ist. Das Niederhalteelement 30 wirkt mit zwei an dem Bedienelement 9 flügelartig radial zur Betätigungsrichtung 16 hervorstehenden Niederhaltern 33 zusammen, so dass das Bedienelement 9 unverlierbar an einem Träger des Druckers 8 angebracht ist. Dieser Sachverhalt geht auch deutlich aus der Darstellung der Fig. 8 hervor.

Die Fig. 9 zeigt den Drucker 8 mit der erfindungsgemäßen Bedieneinrichtung 1 und an dem Träger befestigten Frontelement 10. Bei der Montage drückt das Frontelement 10 das Bedienelement 9 mittels der ersten Anlagefläche 17, welche an der zweiten Anlagefläche 18 anliegt, in Betätigungsrichtung 16, so dass stets ein Spiel von etwa 0,75 mm zwischen den Niederhaltern 33 des Bedienelements 9 und dem Niederhalterelement 30 in Betätigungsrichtung 16 vorhanden ist.

## Patentansprüche

1. Bedieneinrichtung (1), insbesondere Bedieneinrichtung (1) zur Entriegelung einer verriegelungseinheit (11) zur verriegelung einer Medieneinheit (7) eines Druckers (8) in einem Gehäuse (3) eines Fahrtenschreibers für ein Kraftfahrzeug,
- mit einem Bedienelement (9),
- mit einem Frontelement (10), das eine bemitzerseitige Vorderseite (12) und eine Rückseite (13) aufweist,
- mit einer Ausnehmung (14) in dem Frontelement (10), in der das Bedienelement (9) bewegbar ist,
- wobei die Ausnehmung (14) von einer ersten Anlagefläche (17) an dem Frontelement (10) umgeben ist,
- das Bedienelement (9) eine zweite Anlagefläche (18) aufweist, welche der ersten Anlagefläche (17) zugewendet ist und derart ausgebildet ist, dass sie in einer Nicht-Betätigt-Stellung an der ersten Anlagefläche (17) anliegt,
- bei Betätigung die zweite Anlagefläche (18) sich von der ersten Anlagefläche (17) entfernt,
- die zweite Anlagefläche (18) des Bedienelements (9) mittels eines ersten elastischen Elements (19) gegen die erste Anlagefläche (17) der Ausnehmung (14) verspannt ist,
**dadurch gekennzeichnet , dass** rückseitig des Frontelements (10) ein Niederhalteelement (30) angeordnet ist, das Bedienelement (9) einen Niederhalter (33) aufweist, welcher formschlüssig mit dem Niederhalteelement (30) in der Weise zusammenwirkt, dass bei Abwesenheit des Frontelements (10) die Rückstellkraft aus dem elastischen Element (19) an dem Bedienelement (9) mittels des Niederhalters (33) von dem Niederhalteelement (30) aufgenommen wird, wobei das Niederhalteelement (30) ein separates Bauteil in Form einer ebenen Platte die mit einer Aussparung für das Bedienelement (9) versehen ist, oder Bestandteil eines Trägers ist, an welchem das Frontelement (10) befestigt ist.

2. Bedieneinrichtung (1) nach Anspruch 1, **darduch gekennzeichnet , dass** die erste Anlagefläche (17) auf der Rückseite (13) des Frontelements (10) angeordnet ist.

3. Bedieneinrichtung (1) nach mindestens einem des vorhergehenden Ansprüche, **dadurch gekennzeichnet, dass** das Bedienelement (9) in der Ausnehmung (14) in dem Frontelement (10) geführt bewegbar ist.

4. Bedieneinrichtung (1) nach mindestens einem der vorhergehenden Ansprüche, **dadurch gekennzeichnet, dass** das Bedienelement (9) eine sich in Betätigungarichtung (16) rückseitig erstreckende erste Führung (20) aufweist, welche mit einer entsprechenden zweiten Führung zusammenwirkt.

5. Bedieneinrichtung (1) nach Anspruch 4, **dadurch gekennzeichnet, dass** die erste Führung und die zweite Führung in umfangsrichtung eine Kontur (21) aufweisen, so dass sich das Bedienelement (9) nicht verdrehen lässt.

6. Bedieneinrichtung (1) nach mindestens einem der vorhergehenden Ansprüche , **dadurch gekennzeichnet, dass** die erste und die zweite Anlagefläche (17, 18) jeweils konisch ausgebildet sind.

7. Bedieneinrichtung (1) nach mindestens einem der Ansprüche 1 bis 5, **dadurch gekennzeichnet, dass** die erste und die zweite Anlägefläche (17, 18) eben ausgebildet sind.

8. Bedieneinrichtung (1) nach mindestens einem der vorhergehenden Ansprüche, **dadurch gekennzeichnet, dass** das Bedienelement (9) als Druckknopf ausgebildet ist und das erste elastische Element (19) derart angeordnet und ausgebildet ist, dass es bei Betätigung des Bedienelements (9) eine Rückstellkraft entgegen der Betätigungsrichtung (16) auf das Bedienelement (9) ausübt.

9. Bedieneinrichtung (1) nach Anspruch 8, **dadurch gekennzeichnet, dass** das Bedienelement (9) gegen Verdrehen gesichert ist.

10. Bedieneinrichtung (1) nach Anspruch 9, **dadurch gekennzeichnet , dass** das Bedienelement (9) in der Ausnehmung (14) mittels einer zweiten Konturierung (21) der Ausnehmung (14) und einer die zugeordneten ersten Konturierung des Bedienelements (9) gegen verdrehen gesichert ist.

11. Bedieneinrichtung (1) nach mindestens einem der vorhergehenden Ansprüche, **dadurch gekennzeichnet, dass** rückseitig des Frontelements (10) ein Träger (34) angeordnet ist, an welchem das Frontelement (10) befestigt ist.

12. Bedieneinrichtung (1) nach Anspruch 11, **dadurch gekennzeichnet, dass** das Niederhalteelement (30) an dem Träger (34) befestigt ist.

## Claims

1. Operating device (1), in particular an operating device (1) for unlocking a locking unit (11) for locking a media unit (7) of a printer (8) in a housing (3) of a tachograph for a motor vehicle,
- having an operating element (9),
- having a front element (10) which has an operator-side front side (12) and a rear side (13),
- having a recess (14) in the front element (10), in which the operating element (9) can move,
- the recess (14) being surrounded by a first contact face (17) on the front element (10),
- the operating element (9) has a second contact face (18) which faces the first contact face (17) and is configured in such a way that it is in contact with the first contact face (17) in a non-actuated position,
- the second contact face (18) is removed from the first contact face (17) upon actuation,
- the second contact face (18) of the operating element (9) is stressed against the first contact face (17) of the recess (14) by means of a first elastic element (19),
**characterized in that** a hold-down element (30) is arranged on the rear side of the front element (10), the operating element (9) has a hold-down (33) which interacts with the hold-down element (30) with a form-fitting connection in such a way that, in the absence of the front element (10), the restoring force from the elastic element (19) on the operating element (9) is absorbed by the hold-down element (30) by means of the hold-down (33), the hold-down element (30) being provided with a separate component in the form of a flat plate, which is provided with a cut-out for the operating element (9), or is a constituent part of a carrier, to which the front element is fastened.

2. Operating device (1) according to Claim 1, **characterized in that** the first contact face (17) is arranged on the rear side (13) of the front element (10).

3. Operating device (1) according to at least one of the preceding claims, **characterized in that** the operating element (9) can be moved in a manner which is guided in the recess (14) in the front element (10).

4. Operating device (1) according to at least one of the preceding claims, **characterized in that** the operating element (9) has a first guide (20) which extends on the rear side in the actuation direction (16) and interacts with a corresponding second guide.

5. Operating device (1) according to Claim 4, **characterized in that** the first guide and the second guide have a contour (21) in the circumferential direction, with the result that the operating element (9) cannot be rotated.

6. Operating device (1) according to at least one of the preceding claims, **characterized in that** the first contact face (17) and the second contact face (18) are in each case of conical configuration.

7. Operating device (1) according to at least one of Claims 1 to 5, **characterized in that** the first contact face (17) and the second contact face (18) are in each case of planar configuration.

8. Operating device (1) according to at least one of the preceding claims, **characterized in that** the operating element (9) is configured as a pushbutton and the first elastic element (19) is arranged and configured in such a way that, when the operating element (9) is actuated, it exerts a restoring force on the operating element (9) counter to the actuation direction (16).

9. Operating device (1) according to Claim 8, **characterized in that** the operating element (9) is secured against rotation.

10. Operating device (1) according to Claim 9, **characterized in that** the operating element (9) is secured against rotation in the recess (14) by means of a second contour (21) of the recess (14) and a first contour of the operating element (9) which is assigned to said second contour (21).

11. The operating device (1) according to at least one of the preceding claims, **characterized in that** a carrier (34) is arranged on the rear side of the front element (10), the front element (10) being fastened to said carrier (34).

12. Operating device (1) according to Claim 11, **characterized in that** the hold-down element (30) is fastened to the carrier (34).

## Revendications

1. Dispositif de commande (1), notamment dispositif de commande (1) permettant de déverrouiller une unité de verrouillage (11) elle-même destinée à verrouiller une unité de support d'enregistrement (7) d'une imprimante (8) dans un boîtier (3) de tachygraphe sur un véhicule automobile,
- comportant un organe de commande (9),
- comportant un élément frontal (10) ayant une face avant (12) du côté de l'utilisateur et une face arrière (13),
- comportant, dans l'élément frontal (10), un évidement (14) dans lequel l'organe de commande (9) peut se déplacer,
- où l'évidement (14) est entouré par une première surface d'appui (17) sur l'élément frontal (10),
- où l'organe de commande (9) comporte une deuxième surface d'appui (18), qui est tournée vers la première surface d'appui (17) et qui est réalisée de manière telle qu'elle est, dans une position non-actionnée, appliquée sur la première surface d'appui (17),
- où, dans le cas d'un actionnement, la deuxième surface d'appui (18) s'éloigne de la première surface d'appui (17),
- où la deuxième surface d'appui (18) de l'organe de commande (9) est soumise, au moyen d'un premier organe élastique (19), à une force de contrainte contre la première surface d'appui (17) de l'évidement (14),
**caractérisé par le fait que**, sur le côté arrière de l'élément frontal (10), est placé un organe de retenue (30), que l'organe de commande (9) comporte des ergots de pression (33) qui concourent en engagement positif avec l'organe de retenue (30) de manière que, sans l'élément frontal (10), la force de rappel appliquée par l'organe élastique (19) sur l'organe de commande (9) est absorbée par l'organe de retenue (30) à travers les ergots de pression (33), l'organe de retenue (30) étant une pièce séparée en forme de plaque plane, qui est dotée d'un évidement pour l'organe de commande (9) ou faisant partie intégrante d'un support sur lequel est fixé l'élément frontal (10) .

2. Dispositif de commande (1) selon la revendication 1, **caractérisé par le fait que** la première surface d'appui (17) est disposée sur la face arrière (13) de l'élément frontal (10) .

3. Dispositif de commande (1) selon au moins l'une des revendications précédentes, **caractérisé par le fait que** l'organe de commande (9) est guidé et se déplace dans l'évidement (14) pratiqué dans l'élément frontal (10).

4. Dispositif de commande (1) selon au moins l'une des revendications précédentes, **caractérisé par le fait que** l'organe de commande (9) comporte une première coulisse (20) qui se développe sur le côté arrière dans le sens de l'actionnement (16) et qui concoure avec une deuxième coulisse correspondante.

5. Dispositif de commande (1) selon la revendication 4, **caractérisé par le fait que** la première coulisse et la deuxième coulisse comportent, dans le sens périphérique, un profil (21) si bien que l'organe de commande (9) ne peut pas tourner.

6. Dispositif de commande (1) selon au moins l'une des revendications précédentes, **caractérisé par le fait que** la première et la deuxième surface d'appui (17, 18) sont réalisées l'une et l'autre avec une forme conique.

7. Dispositif de commande (1) selon au moins l'une des revendications 1 à 5, **caractérisé par le fait que** la première et la deuxième surface d'appui (17, 18) sont planes.

8. Dispositif de commande (1) selon au moins l'une des revendications précédentes, **caractérisé par le fait que** l'organe de commande (9) est réalisé sous la forme de bouton-poussoir et que le premier organe élastique (19) est placé et conçu de manière telle que, lors de l'actionnement de l'organe de commande (9), une force de rappel est exercée sur l'organe de commande (9) dans le sens contraire à la direction d'actionnement (16).

9. Dispositif de commande (1) selon la revendication 8, **caractérisé par le fait que** l'organe de commande (9) est protégé contre une rotation.

10. Dispositif de commande (1) selon la revendication 9, **caractérisé par le fait que** l'organe de commande (9) est protégé contre une rotation dans l'évidement (14) au moyen d'un premier profil (21) de l'évidement (14) et d'un deuxième profil de l'organe de commande (9) correspondant au dit premier profil.

11. Dispositif de commande (1) selon au moins l'une des revendications précédentes, **caractérisé par le fait que**, sur le côté arrière de l'élément frontal (10), est disposé un support (34) sur lequel est fixé l'élément frontal (10).

12. Dispositif de commande (1) selon la revendication 11, **caractérisé par le fait que** l'organe de retenue (30) est fixé sur le support (34).
